# EUROPÄISCHE PATENTSCHRIFT

(11) **EP 0 102 366 B1**
(45) Veröffentlichungstag und Bekanntmachung des Hinweises auf die Patenterteilung: **29.05.1985**
(21) Anmeldenummer: 83900783.8
(22) Anmeldetag: 03.03.1983
(51) Int. Cl.: C07C 43/18, C07C 41/06, C07C 41/20, A23L 1/226, A24B 15/34, C11B 9/00, A61K 7/46

(54) **GEMISCH VON DIMETHYL-TRICYCLO (5.2.1.0 2,6) DECYL- ODER DECENYL-METHYL-ETHERN, VERFAHREN ZU IHRER HERSTELLUNG UND IHRE VERWENDUNG**
MIXTURE OF DIMETHYL-TRICYCLO (5.2.1.0 2,6) DECYL- OR DECENYL-METHYL-ETHER, METHOD FOR THE PREPARATION THEREOF AND UTILIZATION THEREOF
MELANGE DE DIMETHYLE-TRICYCLO (5.2.1.0 2,6) DECYL- OU DECENYL-METHYL-ETHER, PROCEDE DE PREPARATION ET SON UTILISATION

(30) Priorität: 06.03.1982 DE 3208203
(43) Veröffentlichungstag der Anmeldung: 14.03.1984
(73) Patentinhaber: Dragoco Gerberding & Co. GmbH, D-37603 Holzminden (DE)
(72) Erfinder: BRUNKE, Ernst-Joachim, D-3450 Holzminden (DE)
(74) Vertreter: Deufel, Paul
(86) Internationale Anmeldenummer: EP8300061
(87) Internationale Veröffentlichungsnummer: WO8303095

## Beschreibung

Das Dicyclopentadien (1) ist ein wichtiges Ausgangsmaterial für die Riechstoff-Produktions. Die durch Addition von Carbonsäuren (z. B. Essigsäure, Propionsäure) erhaltenen Ester 2b-c (Darstellung: Zeilanov et al., Chem. Abstracts, 68,49319d) sind weltweit in großen Mengen verwendete Riechstoffe. Das Formiat 2a ist in der GB-PS 815 232 (24. 6.1959) und das Dimethylacrylat 2d in der US-PS 3 593 745 (10. 8.1971) beschrieben worden. In der DE-OS 2 742 519 (23. 3.1978) werden die Ether der Formel 3 als Riechstoffe beansprucht. Weitere Folgeprodukte aus Dicyclopentadien, die aber aufgrund ihrer Konstitution ganz anderen Substanzgruppen zuzuordnen sind, werden von Ohloff und Rode-Gawal zusammenfassend beschrieben (in: H. Aebi. E. Baumgartner, H. P. Fiedler und G. Ohloff, »Kosmetika, Riechstoffe und Lebensmittelzusatzstoffe«, G. Thieme Verlag, Stuttgart 1978, S. 55-77).

Über die Verwendung von Produkten aus Methylcyclopentadien als Riechstoffe war wenig bekannt. In der EP-PS A1 0 039 232 werden die aus dem dimeren Methylcyclopentadien 4 erhaltenen Dimethyl-Tricyclodecan-Derivate der allgemeinen Formel 5 als Riechstoffe beansprucht, wobei die gestrichelte Linie eine fakultative Doppelbindung bedeutet. Die Methylgruppe im Norbornan-Teil soll alternativ in den Resten R₁ oder R₂ und die Methylgruppe im Cyclopenten-Teil alternativ in den Resten R₄, R₅ oder R₆ enthalten sein. Die jeweils nicht substituierten Positionen Ri, R_{z}, R₄-R₆ sollen durch Wasserstoff besetzt sein. Der Molekülteil Y soll eine Carbonyl-, Hydroxyl-, Acetat-, Propionat-, bzw. eine C₃- oder C₄-Ethergruppe bedeuten. Die Produkte liegen als Konstitutionsisomeren-Gemische vor.

Für die Ketone, Alkohole und Ester der allgemeinen Formel 5 werden würzig-camphrige (Keton-Gemisch), holzig-camphrige (Alkohol-Gemisch), und fruchtige (Ester-Gemisch) Geruchsnoten beschrieben. Die ungesättigten Ether (Allyl-) sollen stark krautige und die gesättigten (R=n-Propyl, bzw. i-Propyl) fruchtige (Banane), würzige (Zimt), grüne bzw. bitter, süß, krautige (Petitgrain, Lavendel, Bergamott) Geruchsaspekte aufweisen.

Die Methylether werden in der EP-PS A1 0 039 232 nicht beschrieben und auch nicht beansprucht. Daher war auch über die Geruchsqualitäten dieser Ether nichts bekannt.

Wir haben nun überraschenderweise gefunden, daß insbesondere die aus dem dimeren Methylcyclopentadien 4 durch formale Addition von Methanol erhaltenen Methylether der allgemeinen Formel A (9a-c) starke und originelle Riechstoffe mit ausstrahlend hell-blumigen und fruchtigen Noten sind, die sich im Geruchstyp von den in der EP-PS A1 0 039 232 genannten C₃-/C₄-Alkyl- und Alkenylethern der allgemeinen Formel 5 deutlich unterscheiden und diese in Geruchsintensität und Ausstrahlung übertreffen.

Das Methylcyclopentadien [Darstellung: Übersicht in W. T. Ford, J. Org. Chem. 25, 3979 (1971)] liegt als Gemisch der drei Doppelbindungsisomeren 6a, b, c vor. Nach S. McLean und P. Haynes [Tetrahedron, 21, 2313 (1965)] liegen im Gleichgewicht 44,5% des 1-Methyl-lsomeren 6a, 54,5% des C-2-lsomeren 6b und nur ca. 1 % des C-5-Isomeren 6c vor.

Bei der Dimerisierung eines Gleichgewichtsgemisches von Methylcyclopentadien kann theoretisch eine Vielzahl von Produkten gebildet werden. Unter der Annahme, daß Produkte mit angulärer Methylgruppe sterisch ungünstig sind und nicht in nennenswerter Menge entstehen, und daß die von 6c (< %) abzuleitenden Produkte vernachlässigt werden können, sollte das dimere Methylcyclopentadien (Gaschromatogramm: Abb. 1) aus den Konstitutionsisomeren 7a-c und 8a-c bestehen. Das ¹H-NMR-Spektrum (Abb. 2) zeigt im Bereich olefinischer Protonen (5-6 ppm) Signalgruppen, deren Integral 2,2 Protonen entspricht. Die Signale bei 1.25 und 1.50 ppm können in Analogie zum Dicyclopentadien (Sadtler-NMR-Spektren-Sammlung, Nr. 6494 M) den Protonen der Cᵢ-Brücke zugeordnet werden. Nur die Signale relativ geringer Intensität bei 1.23 und 1.35 ppm können den Brückenkopf-Methylgruppen von 7a-c zugeordnet werden. Dieser Befund und die Intensität der olefinischen Signale zeigen das überwiegende Vorliegen der Isomeren 8a-c (ca. 85%), während 7a-c nur zu ca. 15% enthalten sind.

Die hier beanspruchten Verbindungen der allgemeinen Formel A lassen sich durch säurekatalysierte Addition von Methanol an 4 darstellen, vorzugsweise unter Verwendung von Schwefelsäure oder stark sauren lonenaustauscherharzen, bzw. von Lewis-Säuren wie BF₃-etherat. Die Addition findet in Analogie zum Dicyclopentadien nur an der Doppelbindung des Norbornen-Teils statt. Aus den ¹H-NMR-Spektren der Reaktionsgemische geht hervor, daß bevorzugt anti-Markownikoff-Addition erfolgt ist. Die sekundären Ether mit den Konstitutionen 9a, b liegen als Hauptprodukte vor. In Analogie zu Dicyclopentadien sind auch partielle Gerüstumlagerungen denkbar [Übersicht in E. M. Engler, M. Farasin, A. Sevin, J. M. Cense und P. v. R. Schleyer, J. Amer. Chem. Soc., 95, 5769 (1973)].

Die Darstellung der Ether der allgemeinen Formel A erfolgte durch Umsetzung von dimerem Methylcyclopentadien (4, bzw. 8a-c + 7a-c mit Methanol in Gegenwart starker protischer Säuren, z. B. Schwefelsäure, oder stark saurer Ionenaustauscher-Harze, z. B. Lewatit SC 104 (Fa. Bayer AG), oder Lewis-Säuren, z. B. Bortrifluorid. Durch Addition von Methanol wurde ein Gemisch von Methylethern 9a-c (Gaschromatogramm: Abb. 3, ¹H-NMR: Abb.4) erhalten, das aus zwei Hauptisomeren sowie mehreren Nebenisomeren besteht. Die ¹H-NMR-Daten veweisen auf das bevorzugte Vorliegen der Isomeren 9a, b, die aufgrund der Isomerenverteilung des dimeren Methylcyclopentadiens als Folgeprodukte von 8a―c zu erwarten sind.

Das aus dimerem Methylcyclopentadien (4 bzw. 8a-c + 7a-c) durch Addition von Methanol erhaltene Methylether-Gemisch 9a-c besitzt ausstrahlend-helle, aber auch blumige, süß-fruchtige Geruchspakete, die an tropische Früchte erinnern.

Durch katalytische Hydrierung unter Verwendung von Raney-Nickel oder Edelmetall-Katalysatoren (z. B. Palladium-Kohle) und neutralen Lösungsmitteln bei Normaldruck oder erhöhtem Druck, vorzugsweise bis 20 und 60°C wurde aus 9a-c das Isomerengemisch 10a-c (MS: Abb.5) erhalten. Das Gemisch der gesättigten Methylether 10a-c ähnelt im Geruchstyp 9a-c, wirkt jedoch feiner und weniger süß und erinnert etwas an Aprikose und Pfirsich.

Die Isomerengemische 9a―c und 10a―c sind aufgrund ihrer Geruchseigenschaften als Riechstoffe verwendbar, bzw. als Bestandteil von Parfüm-Kompositionen für kosmetische und technische Zwecke einzusetzen.

### Beispiel 1

### Umsetzung von dimerem Methylcyclopentadien (4) mit Methanol unter Verwendung von H₂S0₄

Einer Lösung von 30 g Schwefelsäure (80%ig) in 1440 g Methanol wurden bei 50°C unter Rühren 720 g (4.5 mol) Methylcyclopentadien, dimer, zugetropft (30 min). Nach 8 Std. Rühren bei Siedetemp. und Abkühlung wurden 60 ml ges. Na₂C0₃-Lsg. zugetropft. Nach Eingaben wurden 100 ml Wasser zugesetzt. Man extrahierte mit Benzin, engte ein, destillierte über eine 50-cm-Vigreux-Kolonne und erhielt 420 g (48%) eines Gemisches von
4(5),9-Dimethyl-8-methoxy-tricyclo[5.2.1.0^{2,6}]decen-4 (9a)
+ 3(4),9-Dimethyl-8-methoxy-tricyclo[5.2.1.0^{2,6}]decen-4 (9b)
+ 1,5-Dimethyl-8-methoxy-tricyclo[5.2.1.0^{2,6}]decen-4(9c) [Kp.(1 mm) = 66° C]

als farbloses Öl; Gaschromatogramm: Abb. 3, ¹H-NMR: Abb. 4, MS: Abb. 5.

### C₁₃H₂₀O (192.4)

### Beispiel 2

### Umsetzung von dimerem Methylcyclopentadien (4) mit Methanol unter Verwendung von Lewatit SC 104

Eine Lösung von 240 g (1.5 mol) Methylcyclopentadien, dimer, in 480 g Methanol wurde mit 220 ml Ionenaustauscherharz Lewatit SC 104 (Fa. Bayer AG) versetzt und 9 Std. bei Siedetemp. gerührt. Nach Filtration dererkalteten Lsg. wurde eingeengt und destilliert. Man erhielt 150 g (52%) 9a-c.

### Beispiel 3

### Hydrierung von 9a-c

Eine Lösung von 57.6 g 9a-c (Produktgemisch aus Beispiel 1) in 400 ml trockenem Methanol wurde mit 0.5 g Palladium/Aktivkohle versetzt und in einer Wasserstoff-Atmosphäre (20 at) 3 Std. gerührt. Nach Entspannen des Autoklaven, Filtration und Einengen verblieben 58 g Rohprodukt. Destillation über eine 30-cm-Vigreux-Kolonne ergab 49 g (83%) 10a-c; Kp (0,8 mbar) = 54° C; MS: Abb. 5.

### C₁₃H₂₂0 (194.4)

### Beispiel 4

Das Parfümöl der obenstehenden Zusammensetzung a hat einen harmonischen süß-krautigen Duftkomplex, der bei Einarbeitung von 100 g des Methylether-Gemisches 9a-c erheblich an Ausstrahlung gewinnt, unter gleichzeitiger Betonung süß-fruchtiger Aspekte.

Nach 6 Std. Ablüften an Riechstreifen wirkt die Mischung a deutlich schwächer und hat den Duftkomplex verändert, während b den Duftkomplex weitgehend bewahrt hat und auch eine höhere Geruchsintensität aufweist; 9a-c haben somit auch fixierende Eigenschaften.

### Beispiel 5

Dieses Parfümöl, das eine relativ hohe Dosierung des Ethylether-Gemisches 9a-c enthält, besitzt einen harmonischen, frischen und ausstrahlenden Duft blumig-fruchtiger Richtung und herbem Fond.

### Beispiel 6

Das Parfümöl a hat einen harmonischen herb-krautigen Duftkomplex, der bei Einarbeitung der Methylether 10a-c (Mischung b) einen interessanten Geruchsaspekt erhält, der an tropische Früchte erinnert.

## Patentansprüche

1. Gemisch der Dimethyl-tricyclo[5.2.1.0^{2,6}]decyl- oder decenyl-methyl-ether der allgemeinen Formel A, worin
- eine Methylgruppe an C-1 oder C-9 steht,
- die Methoxygruppe an C-8 oder C-9 steht,
- R¹, R², R³ Methyl- oder Wasserstoffreste bedeuten, wobei einer der Substituenten ein Methylrest und die beiden übrigen Wasserstoffreste sind und
- die gestrichelte Linie für das Gemisch der Decenylether eine C-C-Einfachbindung und eine Doppelbindung (fakultativ an C-3 oder C-4) und für das Gemisch der Decyl-ether zwei C-C-Einfachbindungen bedeutet.

2. Herstellung der Gemische nach Anspruch 1, dadurch gekennzeichnet, daß Methanol an dimeres Methylcyclopentadien unter Verwendung von protischen Säuren oder Lewis-Säuren bei Siedetemperatur addiert wird und gegebenenfalls die Δ³⁻ bzw. Δ⁴⁻Doppelbindung katalytisch hydriert wird.

3. Verwendung der Gemische nach Anspruch 1 als Riechstoffe oder Bestandteile von Riechstoff-Mischungen bzw. Parfümölen für kosmetische und technische Parfümierungen.

4. Verwendung der Gemische nach Anspruch 1 als Aromastoffe zur Aromatisierung von Lebensmitteln oder Tabakwaren.

## Claims

1. Mixture of the dimethyl-tricyclo[3.2.1.0^{2.6}]decyl- or decenyl-methyl-ethers of the general formula A, wherein
- one methyl group is located on C-1 or C-9,
- the methoxy group is located on C-8 or C-9,
- R¹, R² and R³ denote methyl or hydrogen radicals, with one of the substituents being a methyl radical and the two others being hydrogen radicals and
- the broken line denotes, in the case of the mixture of the decenyl-ethers, a C-C single bond and a double bond (optionally on C-3 or C-4) and, in the case of the mixture of the decyl-ethers, two C-C single bonds.

2. Preparation of the mixtures according to claim 1, characterised in that methanol is subjected to an addition reaction with dimeric methylcyclopentadiene, using protic acids or Lewis acids, at the boiling point, and that, where appropriate, the Δ3- or Δ4-double bond is catalytically hydrogenated.

3. Use of the mixtures according to claim 1 as scents or constituents of scent mixtures or perfume oils for cosmetic and industrial perfuming purposes.

4. Use of the mixtures according to claim 1 as aromatising agents, for aromatising foodstuffs or tobacco products.

## Revendications

1. Mélange de methoxy-dimethyl-tricyclo[5.2.1.0^{2,6}]decane ou décène de formule générale A, où
- un groupe méthyle est situé en C-1 à C-9,
- le groupe méthoxy est situé en C-8 ou C-9,
- R', R², R³ représentent un reste méthyle ou hydrogène, où un des substituants est un reste méthyle et les deux autres des restes hydrogène,
- la ligne interrompue représente, pour le mélange d'éther décénylique, une simple liaison C-C et une double liaison (facultativement en C-3 ou C-4), et, pour le mélange d'éther décylique, deux simples liaisons C-C.

2. Préparation du mélange selon la revendication 1, caractérisé en ce que l'on ajoute du méthanol à du méthylcyclopentadiène dimère en présence d'acide protique ou d'acide de Lewis à la température d'ébullition, le cas échéant les doubles liaisonsd³ ou A⁴ étant hydrogénées catalytiquement.

3. Utilisation du mélange selon la revendication 1, comme parfum ou composant de parfum ou essence de parfum en parfumerie cosmétique ou technique.

4. Utilisation du mélange selon la revendication 1, comme produit aromatique pour l'aromatisation de produits alimentaires ou produits du tabac.
